# EUROPÄISCHE PATENTSCHRIFT

(11) **EP 2 202 355 B1**
(45) Veröffentlichungstag und Bekanntmachung des Hinweises auf die Patenterteilung: **21.03.2012**
(21) Anmeldenummer: 09450174.9
(22) Anmeldetag: 17.09.2009
(51) Int. Cl.: D21F 1/48

(54) **Einrichtung zur lösbaren Befestigung einer Siebleiste in einer Anlage zur Erzeugung von Papier**
Device for reversible attachment of a strainer strip in an assembly for creating paper
Dispositif de fixation amovible d'une barre de criblage dans une installation destinée à la production de papier

(30) Priorität: 18.12.2008 AT 19772008
(43) Veröffentlichungstag der Anmeldung: 30.06.2010
(73) Patentinhaber: Bartelmuss, Klaus, 8833 Teufenbach (AT); Bartelmuss, Heinz, 8833 Teufenbach (AT)
(72) Erfinder: Bartelmuss, Klaus, 8833 Teufenbach (AT); Bartelmuss, Heinz, 8833 Teufenbach (AT)
(74) Vertreter: Hehenberger, Reinhard

(56) Entgegenhaltungen:
- EP-A1- 1 245 726
- EP-A1- 1 916 331
- EP-A2- 1 209 284
- DE-U- 7 423 054

## Beschreibung

Die gegenständliche Erfindung betrifft eine Anlage zur Erzeugung von Papier mit einem Siebband, weiters mit sich quer zur Bewegungsrichtung des Siebbandes erstreckenden und in Bewegungsrichtung des Siebbandes voneinander im Abstand befindlichen Siebleisten, an welche das Siebband zur Anlage kommt, sowie mit den Siebleisten zugeordneten, sich gleichfalls quer zur Bewegungsrichtung des Siebbandes erstreckenden Tragleisten für die Siebleisten, wobei die Siebleisten oder die diesen zugeordneten Tragleisten in ihrer Längsrichtung mit einer hinterschnittenen Nut und die Tragleisten oder die Siebleisten mit einer dem Querschnitt der hinterschnittenen Nut entsprechenden Feder ausgebildet sind und die Siebleisten quer zur Bewegungsrichtung des Siebbandes auf die Tragleisten mit Spiel aufschiebbar sind, sodass sie in ihrer Betriebsstellung an den Tragleisten lösbar befestigt sind, wobei zwischen einer Tragleiste und einer Siebleiste eine sich in Längsrichtung der Tragleiste bzw. der Siebleiste erstreckende Klemmleiste vorgesehen ist.

Bei bekannten Anlagen zur Erzeugung von Papier, welche ein Siebband, weiters sich quer zur Bewegungsrichtung des Siebbandes erstreckende und in Bewegungsrichtung des Siebbandes voneinander im Abstand befindliche Siebleisten, an welche das Siebband zur Anlage kommt, sowie den Siebleisten zugeordnete, sich gleichfalls quer zur Bewegungsrichtung des Siebbandes erstreckende Tragleisten für die Siebleisten aufweisen, sind die Siebleisten in ihrer Längsrichtung mit einer hinterschnittenen Nut ausgebildet und sind die Tragleisten mit einer dem Querschnitt der hinterschnittenen Nut entsprechenden Feder ausgebildet, sodass die Siebleisten quer zur Bewegungsrichtung des Siebbandes auf die Tragleisten mit Spiel aufschiebbar sind, wodurch sie in ihre Betriebsstellung gelangen, in welcher sie an den Tragleisten lösbar befestigt sind. Eine lösbare Befestigung der Siebleisten ist deshalb erforderlich, um diese im Fall, dass sie schadhaft sind, in einfacher Weise ersetzen zu können.

Diese bekannte Art der Befestigung der Siebleisten an den Tragleisten entspricht jedoch deshalb nicht den Erfordernissen, da durch das zwischen der Feder der Tragleiste und der Nut der Siebleiste bestehende Spiel, welches deshalb erforderlich ist, um die Siebleiste auf die Tragleiste aufschieben zu können, die Siebleiste in ihrer auf die Tragleiste aufgeschobenen Stellung an dieser nicht starr befestigt ist, sondern vielmehr eine Beweglichkeit aufweist, welche im Betrieb der Anlage nachteilige Wirkungen bedingt. Einerseits weist hierdurch die Siebleiste gegenüber dem Siebband keine exakte Lage auf, wodurch u.a. die Saugwirkung nicht exakt feststellbar ist, sodass die Papierqualität verschlechtert wird und weiters der Verschleiß der Siebleisten unterschiedlich ist, wodurch die Siebleisten unterschiedliche Standzeiten aufweisen. Andererseits können durch die Beweglichkeit der Siebleisten im Betrieb der Anlage Vibrationen auftreten, welche zu Schädigungen der Tragkonstruktion führen können.

Um diese Nachteile zu vermeiden, sind aus dem Stand der Technik mehrere Einrichtungen bekannt, durch welche eine Verklemmung der Siebleisten mit den Tragleisten bewirkt wird:
Aus der EP 1209284 A2 ist eine Klemmeinrichtung bekannt, bei welcher zwischen den Tragleisten und den Siebleisten ein Druckschlauch vorgesehen ist, welcher aufblähbar ist bzw. dessen Innendruck mittels einer Druckfeder steuerbar ist. Diese Einrichtung entspricht jedoch deshalb nicht den Erfordernissen, da der im Druckschlauch bestehende Innendruck sichergestellt sein muss, wodurch zusätzliche technische Erfordernisse bestehen.
Aus der EP 1916331 A1 ist es bekannt, die Siebleisten an den Tragleisten mittels einer lösbar befestigten Klemmleiste zu befestigen. Eine Verklemmung der Siebleisten durch Verstellung einer Klemmleiste ist dabei jedoch nicht vorgesehen.
Aus der EP 1245726 A1 und aus dem DE-GM 7423054 ist es bekannt, den Siebleisten und den Tragleisten mit diesen zusammenwirkende Klemmleisten zuzuordnen, welche in Längsrichtung der Siebleisten bzw. der Tragleisten verstellbar sind und welche mit Schrägführungen ausgebildet sind, wodurch bei deren Verstellung in deren Längsrichtung die Siebleisten normal zur Ebene des Siebbandes verstellt werden. Diese Einrichtungen entsprechen jedoch deshalb nicht den technischen Erfordernissen, da hierdurch der Abstand der Siebleisten vom Siebband verändert wird, wobei nicht gewährleistet ist, dass sich die Oberflächen der Siebleisten in einer gemeinsamen Ebene, in welcher das Siebband bewegt wird, befinden.

Der gegenständlichen Erfindung liegt die Aufgabe zugrunde, die diesem bekannten Stand der Technik anhaftenden Nachteile zu vermeiden. Dies wird erfindungsgemäß dadurch erzielt, dass durch eine Verschiebung der Klemmleiste in deren Längsrichtung eine Verstellung der Siebleiste gegenüber der Tragleiste in Bewegungsrichtung des Siebbandes bewirkt wird, wodurch die Siebleiste in ihrer Betriebsstellung mit der Tragleiste starr verbunden wird.

Den vorstehend erläuterten bekannten Klemmeinrichtungen haftet zudem der Nachteil an, dass die Siebleisten mittels der Klemmleisten feststellbar sind, dass jedoch dabei deren Lagen in Längsrichtung des Siebbandes nicht definiert sind. Der Grund hierfür liegt darin, dass für die Verstellung der Siebleisten in Querrichtung des Siebbandes ein Spiel in Längsrichtung des Siebbandes erforderlich ist, weswegen bei deren Verriegelung mittels der Klemmleisten deren Lagen in Längsrichtung des Siebbandes nicht definiert sind. Da für einen den technischen Erfordernissen entsprechenden Betrieb einer Anlage zur Papiererzeugung auch die Lagen der Siebleisten in Längsrichtung des Siebbandes von Bedeutung sind, müssen auch diese Lagen exakt einstellbar sein. Diesem Erfordernis wird gemäß einem vorzugsweisen Merkmal dadurch entsprochen, dass die Tragleiste und die Siebleiste an ihren Seitenflächen mit einander zugeordneten keilförmig verlaufenden Flächen ausgebildet sind, welche durch eine mittels der Verschiebung der Klemmleiste bewirkte Querverstellung der Siebleiste gegenüber der Tragleiste aneinander zur Anlage kommen, wodurch die Siebleiste mit der Tragleiste verklemmt wird.

Nach einer bevorzugten Ausführungsform ist die Klemmleiste mit sich in deren Längsrichtung erstreckenden Schlitzen ausgebildet, welche von an der Tragleiste befestigten Bolzen durchsetzt sind, wobei durch eine Verschiebung der Klemmleiste eine Querverstellung der Siebleiste gegenüber der Tragleiste bewirkt wird. Dabei können die in der Klemmleiste vorgesehenen, sich in deren Längsrichtung erstreckenden Schlitze mit der Längserstreckung der Siebleiste einen spitzen Winkel von etwa 3° bis etwa 10° einschließen. Vorzugsweise ist weiters die Klemmleiste in ihrer die Siebleiste und die Tragleiste miteinander verklemmenden Endstellung und bzw. oder in der anderen Endstellung mit der Tragleiste verrastbar.

Gemäß einer weiteren bevorzugten Ausführungsform ist die Klemmleiste mit einem seitlich abragenden Federelement ausgebildet, welches durch eine Verschiebung der Klemmleiste in Richtung zur Verklemmung der Siebleiste mit der Tragleiste gespannt wird und durch welches die Siebleiste auf Verschiebung quer zu ihrer Längserstreckung in ihre mit der Tragleiste verklemmte Stellung belastet wird. Weiters kann die Klemmleiste durch mehrere miteinander kuppelbare Klemmleistenteile gebildet sein.

Der Gegenstand der Erfindung ist nachstehend anhand von in der Zeichnung dargestellten Ausführungsbeispielen näher erläutert. Es zeigen:
- FIG.1: eine Tragleiste in einer Anlage zur Papiererzeugung, auf welche eine Siebleiste aufgeschoben wird, und eine erfindungsgemäße Klemmleiste, in axonometrischer Darstellung,
- FIG.2: die Tragleiste gemäß FIG. 1, auf welche eine Siebleiste vollständig aufge- schoben ist, sowie die Klemmleiste, in axonometrischer Darstellung,
- FIG.2a: den Schnitt nach der Ebene IIa-IIa der FIG.2,
- FIG.3: die Tragleiste und die auf diese aufgeschobene Siebleiste sowie die Klemmleiste in einer ersten Betriebsstellung, in axonometrischer, teil- weise aufgebrochener Darstellung,
- FIG.3a: den Schnitt nach der Ebene IIIa-IIIa der FIG.3,
- FIG.4, FIG.4a, FIG.4b: die Tragleiste und die Siebleiste gemäß FIG.1 in unterschiedli- chen gegenseitigen Stellungen, sowie eine Ausführungsvariante der Klemmleiste in zwei unterschiedlichen Betriebsstellungen, jeweils in axonometrischer Darstellung,
- FIG.5, FIG.5a, FIG.5b, FIG.5c: ein Detail der Klemmleiste, in unterschiedlichen Betriebs- stellungen, jeweils in einem Längsschnitt,
- FIG.6, FIG.6a: ein weiteres Detail der Klemmleiste in zwei verschiedenen Betriebsstel- lungen, jeweils in Draufsicht und teilweise aufgebrochen, und
- FIG.7: eine mehrteilige Klemmleiste, in auseinandergezogener axonometrischer Darstellung.

In FIG.1 ist eine Tragleiste 1 dargestellt, auf welcher eine Siebleiste 2 befestigt werden soll. Die Tragleiste 1, welche mittels Anschlussflanschen 10 od.dgl. an einem Traggestell befestigbar ist, ist an ihrer Oberseite mit einer hinterschnittenen Leiste 11 ausgebildet, welche zur Befestigung der Siebleiste 2 an der Tragleiste 1 dient. Hierfür ist die Siebleiste 2 an ihrer der Tragleiste 1 zugewandten Seite mit einer hinterschnittenen Nut 21 ausgebildet, welche im Querschnitt dem Querschnitt der Leiste 11 angenähert gegengleich ausgebildet ist, sodass die Siebleiste 2 mittels der Nut 21 auf die Leiste 11 aufschiebbar ist, wie dies durch den Pfeil A angedeutet ist, und die Siebleiste 2 an der Tragleiste 1 mittels einer Nut-Federverbindung befestigt ist. Die Siebleiste 2 ist an ihrer dem Siebband in einer Anlage zur Papiererzeugung zugewandten Oberseite mit Verschleißelementen 20 aus einem keramischen Material beschichtet. Weiters ist die Siebleiste 2 an ihrem vorderen Ende mit einer Griffbohrung 22 für ihre Verschiebung mittels eines Werkzeuges ausgebildet. Weiters ist der Anschlussflansch 10 mit Ausnehmungen 10a, in welche Bolzen zur Befestigung der Tragleiste 1 am Traggestell einsetzbar sind, ausgebildet.

Durch diese Art der Befestigung ist die Siebleiste 2, im Fall, dass sie nicht mehr funktionsfähig ist, da z.B. eines der Verschleißelemente 20 beschädigt ist, in einfacher Weise austauschbar.

Zwischen der Leiste 11 und der Siebleiste 2 befindet sich eine weitere Leiste, welche, wie dies nachstehend erläutert ist, als Klemmleiste 3 dient. Diese Klemmleiste 3 ist mit sich in ihrer Längsrichtung erstreckenden Schlitzen 33 ausgebildet, welche von Bolzen 13 durchsetzt sind, die von der Tragleiste 1 abragen. Die Klemmleiste 3 ist mittels der die Schlitze 33 durchsetzenden Bolzen 13 zwischen zwei Endstellungen verschiebbar. Auch die Klemmleiste 3 ist mit einer Bohrung 32 für das Einsetzen eines Werkzeuges zu deren Verstellung ausgebildet. Die Schlitze 33 verlaufen gegenüber der Längsrichtung der Klemmleiste 3 in einem Winkel von etwa 6°.

In FIG.2 ist diejenige Stellung der Siebleiste 2 dargestellt, in welcher sie auf die Tragleiste 1 vollständig aufgeschoben ist. Wie dies weiters aus FIG.2a ersichtlich ist, ist einerseits die Leiste 11 mit zwei Schrägflächen 14 und 15 ausgebildet und ist andererseits die in der Siebleiste 2 befindliche Nut 21 mit zwei den Schrägflächen 14 und 15 zugeordneten Schrägflächen 24 und 25 ausgebildet, wobei in einer ersten Endstellung der Klemmleiste 3, welche in den FIG.1 und FIG.2 dargestellt ist, die einander zugeordneten Schrägflächen 14 und 15 sowie 24 und 25 sich voneinander geringfügig im Abstand befinden. Zudem befindet sich die linke Seitenkante 36 der Klemmleiste 3 im Abstand von der linken Innenfläche 26 der Nut 21. Da hierdurch die Siebleiste 2 gegenüber der Tragleiste 1 verschiebbar ist, kann die Siebleiste 2 auf die Tragleiste 1 aufgeschoben oder von dieser abgezogen werden, um ausgetauscht zu werden.

Sobald die Klemmleiste 3 in Richtung des Pfeiles B verschoben wird, hat dies aufgrund des schrägen Verlaufes der Schlitze 33 zur Folge, dass die Siebleiste 2 in Richtung des Pfeiles C (siehe FIG 3a) nach links verschoben wird, wodurch deren linke Seitenkante 36 an die dieser gegenüber liegende linke Seitenwand 26 der Nut 21 zur Anlage kommt und bei einer weiteren Verschiebung der Klemmleiste 3 die Siebleiste 2 in Richtung des Pfeiles C verschiebt, sodass die einander zugeordneten Schrägflächen 14 und 24 bzw. 15 und 25 aneinander gepresst werden. Es wird hierzu auf die FIG.3 und FIG.3a verwiesen. Hierdurch wird die Siebleiste 2 mit der Tragleiste 1 verklemmt, wodurch die Siebleiste 2 an der Tragleiste 1 starr befestigt ist.

Ergänzend hierzu wird bemerkt, dass durch die in Richtung des Pfeiles C erfolgende Bewegung des Siebbandes auf die Siebleiste eine in dieser Richtung wirkende Kraftkomponente ausgeübt wird, wodurch die dargestellte Nut-Federverbindung in Richtung auf Erhöhung der Klemmwirkung belastet wird.

Um die Siebleiste 2 von der Tragleiste 1 wieder abziehen zu können, muss die Klemmleiste 3 entgegen der Richtung des Pfeiles B in ihre erste Endstellung verschoben werden.

Wie dies weiters in den FIG.4, FIG.4a und FIG.4b sowie in den FIG.5, FIG.5a, FIG.5b und FIG.5c dargestellt ist, ist gemäß einer weiteren Ausführungsform die Klemmleiste 3 mit Rastschlitzen 34 ausgebildet, welchen ein von einem Federblech 35 abragendes Rastelement 37 zugeordnet ist, welches in den beiden Endstellungen der Klemmleiste 3 in die Rastschlitze 34 einrastet, wodurch die Klemmleiste 3 in ihren beiden Endstellungen fixiert werden kann.

Wie dies weiters aus den FIG.6 und FIG.6a ersichtlich ist, ist nach einer weiteren Ausführungsform die Klemmleiste 3 an beiden ihrer Enden mit Rastschlitzen 34 ausgebildet und ist sie von ihren beiden Seiten her zwischen den beiden Endstellungen verschiebbar, wobei je nach ihrer Lage die Siebleiste 2 mit der Tragleiste 1 verklemmt ist bzw. die Siebleiste 2 gegenüber der Tragleiste 1 verschiebbar ist.

Weiters ist die Klemmleiste 3 an ihrem linken Seitenrand mit einem Federelement 38 ausgebildet, welches durch eine Verschiebung der Klemmleiste 3 in ihre die Siebleiste 2 mit der Tragleiste 1 verklemmenden Stellung gespannt wird bzw. welches auf die Siebleiste 2 einen Druck in Richtung auf deren Verklemmung mit der Tragleiste 1 ausübt. Der Zweck dieses Federelementes 38 besteht darin, allfällige Fertigungstoleranzen dahingehend, dass die Klemmleiste 3 zwar in ihre zweite Endstellung gelangt ist, aber noch keine vollständige Verklemmung der Siebleiste 2 mit der Tragleiste 1 bewirkt wird, auszugleichen, d.h. dessen ungeachtet die Verklemmung der Tragleiste 1 mit der Siebleiste 2 zu bewirken.

Wie dies in FIG.7 dargestellt ist, kann die Klemmleiste 3 aus einzelnen Klemmleistenteilen 3a, 3b, 3c und 3d bzw. auch weiteren Klemmleistenteilen bestehen, deren Enden miteinander formschlüssig kuppelbar sind, wodurch mittels eines Satzes derartiger Klemmleistenteile beliebig lange Klemmleisten hergestellt werden können. Hierdurch wird eine Vereinfachung in der Herstellung, im Vertrieb und in der Lagerhaltung erzielt.

## Patentansprüche

1. Anlage zur Erzeugung von Papier mit einem Siebband, weiters mit sich quer zur Bewegungsrichtung des Siebbandes erstreckenden und in Bewegungsrichtung des Siebbandes voneinander im Abstand befindlichen Siebleisten (2), an welche das Siebband zur Anlage kommt, sowie mit den Siebleisten (2) zugeordneten, sich gleichfalls quer zur Bewegungsrichtung des Siebbandes erstreckenden Tragleisten (1) für die Siebleisten (2), wobei die Siebleisten (2) oder die diesen zugeordneten Tragleisten (1) in ihrer Längsrichtung mit einer hinterschnittenen Nut (21) und die Tragleisten (1) oder die Siebleisten mit einer dem Querschnitt der hinterschnittenen Nut (21) entsprechenden Feder (11) ausgebildet sind und die Siebleisten (2) quer zur Bewegungsrichtung des Siebbandes auf die Tragleisten (1) mit Spiel aufschiebbar sind, sodass sie in ihrer Betriebsstellung an den Tragleisten (1) lösbar befestigt sind, wobei zwischen einer Tragleiste (1) und einer Siebleiste (2) eine sich in Längsrichtung der Tragleiste (1) bzw. der Siebleiste (2) erstreckende Klemmleiste (3) vorgesehen ist, **dadurch gekennzeichnet, dass** durch eine Verschiebung der Klemmleiste (3) in deren Längsrichtung eine Verstellung der Siebleiste (2) gegenüber der Tragleiste (1) in Bewegungsrichtung des Siebbandes, bewirkt wird, wodurch die Siebleiste (2) in ihrer Betriebsstellung mit der Tragleiste (1) starr verbunden wird.

2. Anlage nach Patentanspruch 1, **dadurch gekennzeichnet, dass** die Tragleiste (1) und die Siebleiste (2) an ihren Seitenflächen mit einander zugeordneten keilförmig verlaufenden Flächen (14, 15; 24, 25) ausgebildet sind, welche durch eine mittels der verschiebung der klemmleiste (3) bewirkte Querverstellung der Siebleiste (2) gegenüber der Tragleiste (1) aneinander zur Anlage kommen, wodurch die Siebleiste (2) mit der Tragleiste (1) verklemmt wird.

3. Anlage nach einem der Patentansprüche 1 und 2, **dadurch gekennzeichnet, dass** die Klemmleiste (3) mit sich in deren Längsrichtung erstreckenden Schlitzen (33) ausgebildet ist, welche von an der Tragleiste (1) befestigten Bolzen (13) durchsetzt sind, wobei durch eine Verschiebung der Klemmleiste (3) eine Querverstellung der Siebleiste (2) gegenüber der Tragleiste (1) bewirkt wird.

4. Anlage nach Patentanspruch 3, **dadurch gekennzeichnet, dass** die in der Klemmleiste (3) vorgesehenen, sich in deren Längsrichtung erstreckenden Schlitze (33) mit der Längserstreckung der Siebleiste (2) einen spitzen Winkel von etwa 3° bis etwa 10°, insbesondere von 6°, einschließen.

5. Anlage nach einem der Patentansprüche 1 bis 4, **dadurch gekennzeichnet, dass** die Klemmleiste (3) in ihrer die Siebleiste (2) und die Tragleiste (1) miteinander verklemmenden Endstellung und bzw. oder in der anderen Endstellung mit der Tragleiste (1) verrastbar ist.

6. Anlage nach einem der Patentansprüche 1 bis 5, **dadurch gekennzeichnet, dass** die Klemmleiste (3) mit einem seitlich abragenden Federelement (38) ausgebildet ist, welches durch eine Verschiebung der Klemmleiste (3) in Richtung zur Verklemmung der Siebleiste (2) mit der Tragleiste (1) gespannt wird und durch welches die Siebleiste (2) auf Verschiebung quer zu ihrer Längserstreckung in ihre mit der Tragleiste (1) verklemmte Stellung belastet wird.

7. Anlage nach einem der Patentansprüche 1 bis 6, **dadurch gekennzeichnet, dass** die Klemmleiste (3) durch mehrere miteinander kuppelbare Klemmleistenteile (3a, 3b, 3c, 3d) gebildet ist.

## Claims

1. A plant for the generation of paper with a filter belt, furthermore with filter strips (2) extending transverse to the direction of movement of the filter belt and located spaced apart from one another in the direction of movement of the filter belt, on which the filter belt comes into contact, and also carrier strips (1) for the filter strips (2), assigned to the filter strips (2), likewise extending transverse to the direction of movement of the filter belt, wherein
the filter strips (2), or the carrier strips (1) assigned to these, are designed in their longitudinal direction with an undercut groove (21), and the carrier strips (1) or the filter strips are designed with a spring (11) corresponding to the cross-section of the undercut groove (21), and the filter strips (2) can be pushed onto the carrier strips (1) with clearance, transverse to the direction of movement of the filter belt, so that in their operating position they are releasably attached to the carrier strips (1), wherein
a clamping strip (3) extending in the longitudinal direction of the carrier strip (1) and/or the filter strip (2) is provided between a carrier strip (1) and a filter strip,
**characterised in that** by means of a displacement of the clamping strip (3) in its longitudinal direction, a displacement of the filter strip (2) relative to the carrier strip (1) is caused in the direction of movement of the filter belt, as a result of which the filter strip (2) in its operating position is rigidly connected with the carrier strip (1).

2. The plant in accordance with Claim 1,
**characterised in that** the carrier strip (1) and the filter strip (2) are designed on their side faces with associated wedge-shaped surfaces (14, 15; 24, 25) moving relative to one another, which as a result of a transverse stiffening of the filter strip (2) relative to the carrier strip (1), caused by means of the displacement of the clamping strip (3), come into contact with one another, as a result of which the filter strip is clamped together with the carrier strip (1).

3. The plant in accordance with one of the Claims 1 and 2,
**characterised in that** the clamping strip (3) is designed with slots (33) extending in its longitudinal direction, through which pass bolts (13) that are secured to the carrier strip (1), wherein
by a displacement of the clamping strip (3) a transverse displacement of the filter strip (2) is effected relative to the carrier strip (1).

4. The plant in accordance with Claim 3,
**characterised in that** the slots (33) provided in the clamping strip (3), extending in its longitudinal direction, subtend with the lengthwise extent of the filter strip (2) an acute angle of between approximately 3° and approximately 10°, in particular of 6°.

5. The plant in accordance with one of the Claims 1 to 4,
**characterised in that** the clamping strip (3) in its end position in which it clamps together the filter strip (2) and the carrier strip (1), and/or in the other end position, can be locked in place with the carrier strip (1).

6. The plant in accordance with one of the Claims 1 to 5,
**characterised in that** the clamping strip (3) is designed with a laterally protruding spring element (38), which by means of a displacement of the clamping strip (3) in the direction for the clamping of the filter strip (2) with the carrier strip (1) is placed in tension, and by means of which the filter strip (2) is loaded for displacement transverse to its lengthwise extent into its position in which it is clamped with the carrier strip (1).

7. The plant in accordance with one of the Claims 1 to 6,
**characterised in that** the clamping strip (3) is formed by a plurality of clamping strip parts (3a, 3b, 3c, 3d) that can be coupled with one another.

## Revendications

1. Installation de production de papier avec une bande de toile, des barres pour toile (2) qui s'étendent transversalement par rapport au sens de déplacement de la bande de toile, qui sont espacées dans le sens de déplacement de ladite bande et contre lesquelles celle-ci vient s'appliquer, et des barres de support (1) qui sont associées aux barres (2), qui s'étendent elles aussi transversalement par rapport au sens de déplacement de la bande et qui sont destinées aux barres (2), étant précisé que les barres pour toile (2) ou les barres de support (1) associées à celles-ci présentent dans leur sens longitudinal une rainure contre-dépouillée (21) tandis que les barres de support (1) ou les barres pour toile présentent une saillie (11) correspondant à la section transversale de la rainure contre-dépouillée (21), et que les barres pour toile (2) sont aptes à être glissées avec du jeu sur les barres de support (1) transversalement par rapport au sens de déplacement de la bande de toile, de sorte qu'elles sont fixées de manière amovible, dans leur position de fonctionnement, aux barres de support (1), et étant précisé qu'il est prévu entre une barre de support (1) et une barre pour toile (2) une barre de serrage (3) qui s'étend dans le sens longitudinal de la barre de support (1) ou de la barre pour toile (2), **caractérisée en ce qu'**un coulissement de la barre de serrage (3) dans son sens longitudinal provoque un déplacement de la barre pour toile (2) par rapport à la barre de support (1) dans le sens de déplacement de la bande de toile, moyennant quoi la barre pour toile (2) est reliée de manière rigide, dans sa position de fonctionnement, à la barre de support (1).

2. Installation selon la revendication 1, **caractérisée en ce que** la barre de support (1) et la barre pour toile (2) présentent sur leurs surfaces latérales des surfaces cunéiformes (14, 15 ; 24, 25) associées l'une à l'autre, qui viennent s'appliquer l'une contre l'autre grâce à un déplacement transversal de la barre pour toile (2), provoqué par le coulissement de la barre de serrage (3), par rapport à la barre de support (1), moyennant quoi la barre pour toile (2) est serrée sur la barre de support (1).

3. Installation selon l'une des revendications 1 et 2, **caractérisée en ce que** la barre de serrage (3) est pourvue de fentes (33) qui s'étendent dans son sens longitudinal et qui sont traversées par des tiges (33) fixées à la barre de support (1), étant précisé qu'un coulissement de la barre de serrage (3) provoque un déplacement transversal de la barre pour toile (2) par rapport à la barre de support (1).

4. Installation selon la revendication 3, **caractérisée en ce que** les fentes (33) qui sont prévues dans la barre de serrage (3) et qui s'étendent dans le sens longitudinal de celle-ci définissent avec l'extension longitudinale de la barre pour toile (2) un angle aigu d'environ 3° à environ 10°, en particulier de 6°.

5. Installation selon l'une des revendications 1 à 4, **caractérisée en ce que** la barre de serrage (3) est apte à être verrouillée avec la barre de support (1) dans sa position de fin de course qui relie par serrage la barre pour toile (2) à la barre de support (1), et/ou dans l'autre position de fin de course.

6. Installation selon l'une des revendications 1 à 5, **caractérisée en ce que** la barre de serrage (3) présente un élément à ressort (38) qui dépasse latéralement, qui est apte à être tendu par un coulissement de la barre de serrage (3) en direction d'un serrage de la barre pour toile (2) avec la barre de support (1), et grâce auquel la barre pour toile (2) est contrainte pour coulisser transversalement par rapport à son extension longitudinale jusqu'à sa position reliée par serrage à la barre de support (1).

7. Installation selon l'une des revendications 1 à 6, **caractérisée en ce que** la barre de serrage (3) est formée par plusieurs éléments de barre de serrage (3a, 3b, 3c, 3d) aptes à être accouplés entre eux.
